# EUROPÄISCHE PATENTANMELDUNG

(11) **EP 3 859 114 A1**
(43) Veröffentlichungstag der Anmeldung: **04.08.2021**
(21) Anmeldenummer: 20154183.6
(22) Anmeldetag: 28.01.2020
(51) Int. Cl.: E05F 15/643

(54) **SCHIEBETÜRANLAGE UND VERFAHREN ZUM BETREIBEN EINER SCHIEBETÜRANLAGE**

(71) Anmelder: Gretsch-Unitas GmbH Baubeschläge, 71254 Ditzingen (DE)
(72) Erfinder: Pielok, Helmut, 71088 Holzgerlingen (DE)
(74) Vertreter: DREISS Patentanwälte PartG mbB

(57) **Zusammenfassung**

Eine Schiebetüranlage (10), mit mindestens einem verschiebbaren Türflügel (18, 20), einer Antriebseinheit (26) zum Antrieb des Türflügels (18, 20) und einer Steuerung (28) für die Antriebseinheit (26), wobei der Türflügel (18, 20) mittels der Antriebseinheit (26) im Wege einer Öffnungsfahrt in eine geöffnete Stellung und im Wege einer Schließfahrt in eine geschlossene Stellung verschiebbar ist, ist im Hinblick darauf, eine konstruktiv einfache und zuverlässige Schiebetüranlage bereitzustellen, die die geltenden Sicherheitsbestimmungen erfüllt, derart ausgestaltet und weitergebildet, dass die Steuerung (28) derart eingerichtet ist, dass die kinetische Energie des Türflügels (18, 20) bei der Schließfahrt maximal 1,69 Joule beträgt, wobei die maximale kinetische Energie des Türflügels (18, 20) bei der Öffnungsfahrt größer als 1,69 Joule ist.

Ein Verfahren zum Betreiben einer Schiebetüranlage (10) ist angegeben.

## Beschreibung

Die vorliegende Erfindung betrifft eine Schiebetüranlage mit den Merkmalen des Oberbegriffs von Anspruch 1. Zudem betrifft die vorliegende Erfindung ein Verfahren zum Betreiben einer Schiebetüranlage mit den Merkmalen des nebengeordneten Anspruchs.

Schiebetüranlagen der eingangs genannten Art sind aus dem Stand der Technik bekannt, bspw. aus EP 3 130 735 A1. Darin ist eine Schiebetüranlage beschrieben, bei der mehrere verschiebbare Türflügel mittels einer Antriebseinheit angetrieben und in eine geöffnete und eine geschlossene Stellung verschoben werden können.

Im Stand der Technik gibt es eine hohe Anzahl an Möglichkeiten, Schiebetüranlagen so auszugestalten bzw. zu steuern oder zu regeln, dass Unfälle mit Personen vermieden werden können. Im Falle einer Ausgestaltung der Schiebetüranlage mittels einer Regelung kann der Durchgangsbereich der Schiebetüranlage mittels Sicherheitseinrichtungen (bspw. Sensoren wie Lichtschranken) überwacht und bei Anwesenheit einer Person der oder die Türflügel abgebremst oder angehalten werden.

Dies erlaubt einen hohen Komfort (motorischer Türantrieb) einerseits und eine hohe Sicherheit (Personendetektion) andererseits. Allerdings ist problematisch, dass derartige Schiebetüranlagen konstruktiv und finanziell aufwändig sind, weil sie abgesehen von Aktivierungseinrichtungen zum Auslösen einer Türflügelbewegung eine oder mehrere Sicherheitseinrichtungen zur Überwachung des Durchgangsbereichs der Schiebetüranlage aufweisen, deren Daten an eine Steuerung bzw. Regelung übertragen werden, um bei Personendetektion den oder die Türflügel abbremsen oder anhalten zu können.

Der Erfindung liegt die Aufgabe zugrunde, eine konstruktiv einfache und zuverlässige Schiebetüranlage bereitzustellen, die die geltenden Sicherheitsbestimmungen erfüllt.

Die Erfindung löst diese Aufgabe durch eine Schiebetüranlage mit Merkmalen des Anspruchs 1. Danach zeichnet sich die Schiebetüranlage dadurch aus, dass die Steuerung derart eingerichtet bzw. konfiguriert ist, dass die kinetische Energie des Türflügels bei der Schließfahrt maximal 1,69 Joule beträgt, wobei die maximale kinetische Energie des Türflügels bei der Öffnungsfahrt größer als 1,69 Joule ist.

Mit der vorgeschlagenen Schiebetüranlage ist eine konstruktiv einfache, sichere und zuverlässige Ausführung geschaffen. Dies wird dadurch erreicht, indem bewusst Abstand von einer Regelung genommen wird und stattdessen eine mittels einer Antriebseinrichtung betriebene, bspw. motorbetriebene, Schiebetüranlage mit einer einfachen Steuerung vorgeschlagen wird. Sicherheitseinrichtungen zur Überwachung des Türdurchgangsbereichs sind überflüssig, da der Türflügel eine kinetische Energie von maximal 1,69 Joule aufnimmt. Dies erfüllt Niedrigenergieanforderungen (vgl. bspw. DIN EN 160005 4.6.2.2b) vom Januar 2013). Dadurch kann eine Schiebetüranlage konstruktiv vergleichsweise einfach und kostengünstig ausgebildet werden. Durch Wegfall derartiger Sicherheitseinrichtungen reduziert sich auch der Wartungsaufwand erheblich.

Ist die konkrete Ausgestaltung der Schiebetüranlage bekannt (u.a. bspw. die Masse m eines Türflügels), kann anhand der Gleichung Eₖᵢₙ = 0,5 * m * v² und der Bedingung E_{kin_max} = 1,69 Joule die maximale Verfahrgeschwindigkeit v des Türflügels für die Schließfahrt bestimmt werden. Die Schiebetüranlage bzw. deren Steuerung kann dann, bspw. herstellerseitig, so ausgebildet und/oder konfiguriert sein, dass die maximale Verfahrgeschwindigkeit in Schließfahrt nicht überschritten wird.

Dies kann bspw. dadurch erfolgen, indem in der Steuerung die Antriebsparameter der Antriebseinheit entsprechend konfiguriert werden. Hierbei kann es sich bspw. um einen maximal an einem Motor der Antriebseinheit zur Verfügung gestellten Strom oder eine entsprechende Spannung handeln. Dies lässt sich konstruktiv durch entsprechende elektrotechnische Auslegung eines zur Steuerung gehörenden Schaltkreises oder durch entsprechende Programmierung einer, bspw. elektronisch ausgebildeten, Steuerung lösen.

Alternativ zu einer Konfiguration der Steuerung (elektronische Lösung) sind auch mechanische oder kombiniert mechanisch-elektronische (mechatronische) Lösungen denkbar. Als mechanische Lösung könnte eine einstellbare mechanische Kupplungseinrichtung vorgesehen sein, die ein auf Reibung basierendes Element umfasst, bspw. eine Rutschkupplung. Als mechanische Lösung ist auch ein Drehzahlbegrenzer denkbar. Eine kombiniert mechanische und elektronische Lösung kann auf einer Kombination einer mechanischen Bremse und einer entsprechenden Steuerung eines Antriebsmotors beruhen.

Unabhängig davon können die genannten Lösungen derart ausgebildet sein, dass diese nur in einer Laufrichtung, nämlich einer Schließrichtung, bremsend oder verzögernd eingreifen, um die Verfahrgeschwindigkeit des Türflügels in dieser Laufrichtung (Schließrichtung) zu begrenzen.

Der Türflügel kann mittels einer Laufschiene verschieblich geführt sein. Bei dem mindestens einen Türflügel der Schiebetüranlage handelt es insbesondere um einen Schiebeflügel. Der Schiebeflügel kann entlang einer seiner Seitenkanten verfahrbar sein. Unabhängig davon können ein oder mehrere Laufwagen/Rollenwagen vorhanden sein, mittels denen der Türflügel an der Schiebetüranlage oder einem Gebäudeabschnitt geführt ist.

Die Antriebseinheit kann einen Motor, insbesondere einen Elektromotor, aufweisen, der mit dem Türflügel antriebstechnisch verbunden ist, bspw. mittels eines Zahnriemens. Alternativ zu einem Motor mit Zahnriemen kann ein Linearmotor vorgesehen sein.

Die Antriebseinheit und/oder die Schiebetüranlage kann eine Spannungsversorgung aufweisen, insbesondere einen Netzanschluss (bspw. 230 Volt) oder ein Netzteil.

Betrachtet man die Verfahrbewegung eines Türflügels bzw. Schiebeflügels von einer ersten Stellung (bspw. Schließstellung) in eine zweite Stellung (bspw. Öffnungsstellung), so lässt sich diese Bewegung üblicherweise in mehrere Abschnitte einteilen, nämlich eine Beschleunigungsphase, eine Verfahrphase (mit vergleichsweise konstanter Geschwindigkeit) und eine Verzögerungsphase. Die maximale kinetische Energie wird üblicherweise in der Verfahrphase erreicht, so dass sich die angegebenen maximale kinetische Energie auf die Verfahrphase bezieht.

Der Durchgangsbereich der Schiebetüranlage (Türdurchgangsbereich) bezeichnet den innerhalb der Schiebetüranlage befindlichen Bereich, den die Schiebetüranlage bei geöffneter Stellung des bzw. der Türflügel freigibt. Es handelt sich also um den Bereich zwischen einem freien Ende des Türflügels und einer Einfassung, bspw. eines Türrahmens oder eines Festfeldes (einflügelige Ausgestaltung bzw. Teleskopschiebetüranlage), oder um den Bereich zwischen zwei freien Enden sich gegenüberliegender Türflügel (zweiflügelige Schiebetüranlage).

Im Rahmen einer bevorzugten Ausgestaltung kann die maximale kinetische Energie des mindestens einen Türflügels bei der Schließfahrt zwischen 0,5 Joule und 1,69 Joule betragen (0,5 Joule ≤ Eₖᵢₙ ≤ 1,69 Joule). Hiermit ist der Bereich kinetischer Energie fokussiert, so dass bei der Schließfahrt eine gewisse kinetische Mindestenergie und damit (bei gleicher Flügelkonfiguration) auch eine gewisse Mindestgeschwindigkeit eingehalten wird.

Alternativ hierzu kann die maximale kinetische Energie des mindestens einen Türflügels bei der Schließfahrt zwischen 1,0 Joule und 1,69 Joule betragen (1,0 Joule ≤ Eₖᵢₙ ≤ 1,69 Joule). Hiermit werden bei der Schließfahrt eine höhere kinetische Mindestenergie und damit (bei gleicher Flügelkonfiguration) auch eine höhere Mindestgeschwindigkeit eingehalten.

In zweckmäßiger Weise kann/können als Aktivierungseinrichtung zur Auslösung einer Türflügelbewegung ein mit der Steuerung zusammenwirkender Taster oder/und ein mit der Steuerung zusammenwirkender Bewegungsmelder (bspw. Radar- oder Infrarotbewegungsmelder) vorgesehen sein. Durch Betätigen des Tasters kann eine Türflügelbewegung ausgelöst werden, bspw. kann der Türflügel geöffnet oder geschlossen werden (Türflügelbewegung infolge manueller Tasterbetätigung). Mittels eines Bewegungsmelders lassen sich Bewegungen - in Türdurchgangsrichtung- vor oder hinter der Schiebetüranlage liegenden Bereichen bzw. Detektionsbereichen (außerhalb des Türdurchgangsbereichs) detektieren, so dass hiermit eine Türflügelbewegung ausgelöst werden kann (Türflügelbewegung durch Detektion mittels Bewegungsmelders). Bei der Türflügelbewegung kann es sich um eine Öffnungs- oder Schließbewegung handeln. Die Detektionsbereiche des Bewegungsmelders sind vom Türdurchgangsbereich jeweils beabstandet, bspw. um eine Entfernung von mindestens 0,5 Metern.

Im Rahmen einer bevorzugten Ausgestaltung kann die Schiebetüranlage frei von Sicherheitseinrichtungen sein, die den Türdurchgangsbereich (Durchgangsbereich der Schiebetüranlage, s.o.) überwachen. Dadurch ist gegenüber herkömmlichen Schiebetüranlagen eine konstruktiv vergleichsweise einfache und kostengünstige Ausgestaltung geschaffen. Der Türdurchgangsbereich wird somit nicht durch Sicherheitseinrichtungen (Sensoren wie Lichtschranke oder dergleichen) überwacht. Dies reduziert außerdem den Wartungsaufwand.

In vorteilhafter Weise kann die Schiebetüranlage als automatische Schiebetüranlage ausgebildet sein. Dies bedeutet, dass sich diese automatisch öffnen und schließen kann, bspw. auf eine Detektion eines Bewegungsmelders der Schiebetüranlage hin.

Im Konkreten kann die Schiebetüranlage als einflügelige oder zweiflügelige Schiebetüranlage ausgebildet sein. Hiermit kann je nach Bedarf ein mit einem oder zwei Türflügeln abzusichernder Durchgang bereitgestellt werden. Ebenfalls denkbar ist, dass die Schiebetüranlage als Teleskopschiebetüranlage mit zwei oder mehr Türflügeln ausgebildet ist, die teleskopartig verfahrbar sind. Hiermit lässt sich ein Durchgang mit vergleichsweise hoher Breite realisieren. Bei einer Teleskopschiebetüranlage bezieht sich die Bedingung der maximalen kinetischen Energie auf den am schnellsten verfahrenden Türflügel der Teleskopschiebetüranlage. Dies ist im Regelfall der am freien Ende der Schiebetüranlage angeordnete Türflügel.

Im Rahmen einer bevorzugten Ausgestaltung kann die Steuerung derart eingerichtet sein, dass diese bei der Öffnungsfahrt und/oder der Schließfahrt den an der Antriebseinheit anliegenden Motorstrom und/oder den bei der jeweiligen Öffnungsfahrt oder Schließfahrt zurückgelegten Weg überwacht bzw. abfragt. Somit kann die Steuerung ein sich ggf. in der Schiebetüranlage (Türdurchgangsbereich) befindliches Hindernis (bspw. Person oder Gegenstand) erkennen (Türflügel nicht vollständig geöffnet bzw. geschlossen und/oder Motorüberlast beim Auftreffen auf das Hindernis). Die Steuerung ist optional derart eingerichtet, bzw. konfiguriert, dass der Türflügel durch die Steuerung bei Erkennen eines solchen Hindernisses (Hindernis-Erkennung) mittels einer Öffnungsfahrt in eine geöffnete Stellung verbracht wird. Dies reduziert das Risiko von Verletzungen bzw. Schäden am Hindernis oder eine Beschädigung der Schiebetüranlage.

Die eingangs genannte Aufgabe wird auch durch ein Verfahren mit den Merkmalen des nebengeordneten Anspruchs gelöst.

Es wird ein Verfahren zum Betreiben einer Schiebetüranlage mit mindestens einem Türflügel vorgeschlagen, insbesondere einer Schiebetüranlage wie voranstehend beschrieben. Die (zum Antrieb des Türflügels dienende) Antriebseinheit der Schiebetüranlage wird mittels einer Steuerung (für die Antriebseinheit) angesteuert. Diese Ansteuerung erfolgt derart, dass die kinetische Energie des Türflügels bei der Schließfahrt maximal 1,69 Joule beträgt, wobei die maximale kinetische Energie des Türflügels bei der Öffnungsfahrt größer als 1,69 Joule ist.

Hinsichtlich der damit erzielbaren Vorteile wird auf die diesbezüglichen Ausführungen zur Schiebetüranlage verwiesen. Zur weiteren Ausgestaltung des Verfahrens können die im Zusammenhang mit der Schiebetüranlage beschriebenen Maßnahmen dienen, die sich auch in verfahrensmäßiger Hinsicht lesen lassen.

Im Konkreten kann vorgesehen sein, dass die Steuerung den mindestens einen Türflügel in Öffnungsfahrt mit einer höheren Geschwindigkeit als in Schließfahrt verfährt, bspw. mit maximal zulässiger Geschwindigkeit, wobei die Schiebetüranlage vorzugsweise eine oder mehrere bauliche Anforderungen erfüllt (bspw. eine oder mehrere der baulichen Anforderungen aus DIN EN 160005, 4.6.2.1 a) bis e) vom Januar 2013). In Schließfahrt wird der mindestens eine Türflügel hingegen derart verfahren, dass dieser eine kinetische Energie von maximal 1,69 Joule aufnimmt (bspw. Niedrigenergieanforderung nach DIN EN 16005, 4.6.2.2b) vom Januar 2013).

Die Erfindung wird im Folgenden anhand der Figuren näher erläutert, wobei gleiche oder funktional gleiche Elemente mit identischen Bezugszeichen versehen sind, ggf. jedoch lediglich einmal. Es zeigen:
- Fig.1: ein Ausführungsbeispiel einer Schiebetüranlage in einer schematischen Seitenansicht; und
- Fig.2: die Schiebetüranlage aus Figur 1 in einer teilweisen Schnittansicht gemäß Schnitt II-II in Figur 1.

Figur 1 zeigt eine Schiebetüranlage, die insgesamt mit dem Bezugszeichen 10 bezeichnet ist. Die Schiebetüranlage 10 weist ein Gehäuse 12 auf, in dem Antriebs- und/oder Steuerkomponenten der Schiebetüranlage 10 untergebracht sein können.

Zudem weist die Schiebetüranlage 10 hier beispielhaft zwei nicht verfahrbare Festflügel 14, 16 und zwei verschiebbare Türflügel 18, 20 (Schiebeflügel 18, 20) auf. Die Festflügel 14, 16 und die Türflügel 18, 20 können optional jeweils ein Glaselement 22 und ein das Glaselement 22 einfassendes Rahmenelement 24 aufweisen (nur einmal mit Bezugszeichen veranschaulicht).

Zum Antrieb der Türflügel 18, 20 ist eine Antriebseinheit 26 vorgesehen, die lediglich schematisch dargestellt ist. Die Antriebseinheit 26 kann im Gehäuse 12 angeordnet sein. Weiter ist eine Steuerung 28 für die Antriebseinheit 26 vorgesehen. Die Steuerung 28 kann innerhalb oder außerhalb des Gehäuses 12 angeordnet sein. Die Steuerung 28 kann mittels einer Energieversorgungs- und/oder Steuerleitung 30 mit der Antriebseinheit 26 elektrisch bzw. elektronisch verbunden sein.

Optional kann als Aktivierungseinrichtung ein Taster 32 vorgesehen sein, mittels dem die Schiebetüranlage aktiviert, d.h. geöffnet und/oder geschlossen werden kann. Der Taster 32 kann mittels einer Energieversorgungs-und/oder Steuerleitung 34 elektrisch bzw. elektronisch mit der Steuerung 28 verbunden sein. Unabhängig davon kann als Aktivierungseinrichtung ein Bewegungsmelder 36 zur Auslösung einer Türflügelbewegung vorgesehen sein. Der Bewegungsmelder 36 kann mittels einer Energieversorgungs-und/oder Steuerleitung 38 elektrisch bzw. elektronisch mit der Steuerung 28 verbunden sein.

Die Türflügel 18, 20 sind mittels der Antriebseinheit 26 im Wege einer Öffnungsfahrt in eine geöffnete Stellung und im Wege einer Schließfahrt in eine geschlossene Stellung verschiebbar. Die Türflügel 18, 20 sind jeweils entlang der mittels Pfeil angedeuteten Verschieberichtung 40, 42 verschiebbar. In Figur 1 und 2 ist die Schiebetüranlage 10 jeweils in einer teilweise geöffneten Stellung gezeigt.

In geöffneter Stellung der Türflügel 18, 20 befindet sich zwischen diesen ein Türdurchgangsbereich 44. Somit kann die Schiebetüranlage 10 entlang der Türdurchgangsrichtung 46 bspw. durch eine Person passiert werden. In der geschlossenen Stellung geben die Türflügel 18, 20 keinen Türdurchgangsbereich 44 frei, bspw. können die Türflügel 18, 20 mit ihren freien Enden aneinander anliegen.

Die Steuerung 28 ist derart eingerichtet, dass die kinetische Energie eines der Türflügel 18, 20 bei der Schließfahrt maximal 1,69 Joule beträgt, wobei die maximale kinetische Energie eines der Türflügel 18, 20 bei der Öffnungsfahrt größer als 1,69 Joule ist. Bspw. können ein oder mehrere Antriebsparameter der Steuerung 28 unter Berücksichtigung der Masse des jeweiligen Türflügels 18, 20 derart konfiguriert sein, dass die kinetische Energie von 1,69 Joule bei der Schließfahrt nicht überschritten wird, wie oben beschrieben.

Wie oben ebenfalls bereits erläutert, kann die maximale kinetische Energie eines der Türflügel 18, 20 bei der Schließfahrt zwischen 0,5 Joule und 1,69 Joule (0,5 Joule ≤ Eₖᵢₙ ≤ 1,69 Joule) oder zwischen 1,0 Joule und 1,69 Joule (1,0 Joule ≤ Eₖᵢₙ ≤ 1,69 Joule) betragen.

Die Schiebetüranlage 10 kann als Aktivierungseinrichtung zur Auslösung einer Türflügelbewegung einen mit der Steuerung 28 zusammenwirkenden Taster 32 oder/und einen mit der Steuerung 28 zusammenwirkenden Bewegungsmelder 36 aufweisen. Durch manuelles Betätigen des Tasters 32 werden die Türflügel 18, 20 geöffnet oder geschlossen. Durch den Bewegungsmelder 36 können die Türflügel 18, 20 ebenfalls betätigt, bspw. geöffnet oder geschlossen werden. Der Bewegungsmelder 36 detektiert Bewegungen im in Türdurchgangsrichtung 46 vor und/oder hinter der Schiebetüranlage 10 liegenden Bereichen bzw. Detektionsbereichen 48, 50 (vgl. Figur 2). Die Detektionsbereiche 48, 50 befinden sich außerhalb des Türdurchgangsbereichs 44 und sind von diesem beabstandet.

Die Schiebetüranlage 10 ist frei von Sicherheitseinrichtungen, die den Türdurchgangsbereich 44 überwachen. Der Türdurchgangsbereich 44 ist somit unüberwacht. Dies bedeutet, dass keine Sensoren wie bspw. Lichtschranken oder Bewegungsmelder vorgesehen sind, die den Türdurchgangsbereich 44 überwachen.

Die Schiebetüranlage 10 ist als automatische Schiebetüranlage ausgebildet und öffnet und schließt sich somit durch entsprechendes Verschieben der Türflügel 18, 20 automatisch, bspw. auf eine Detektion des Bewegungsmelders 36 hin.

Die Schiebetüranlage 10 ist vorliegend als zweiflügelige Schiebetüranlage mit den Türflügeln 18, 20 ausgebildet. Bei nicht dargestellten Ausführungsformen kann die Schiebetüranlage 10 auch als einflügelige Schiebetüranlage oder als Teleskopschiebetüranlage ausgebildet sein.

Die Steuerung 28 ist derart eingerichtet, dass diese bei der Öffnungsfahrt und/oder bei der Schließfahrt den an der Antriebseinheit 26 anliegenden Motorstrom und/oder den bei der jeweiligen Öffnungsfahrt oder Schließfahrt zurückgelegten Weg überwacht oder abfragt. Somit kann ein Hindernis (Person oder Gegenstand) im Türdurchgangsbereich 44 erkannt werden (Motorstrom steigt an und/oder Verfahrweg zum Öffnen oder Schließen der Tür ist noch nicht zurückgelegt). Die Steuerung 28 kann die Türflügel 18, 20 bei Erkennen eines Hindernisses optional in die geöffnete Stellung verbringen.

Das Verfahren zum Betreiben einer Schiebetüranlage 10, insbesondere der Schiebetüranlage 10 wie voranstehend beschrieben, läuft folgendermaßen ab:

Die Antriebseinheit 26 der Schiebetüranlage 10 wird mittels der Steuerung 28 derart angesteuert, dass die kinetische Energie von jeweils einem der Türflügel 18, 20 bei der Schließfahrt maximal 1,69 Joule beträgt. Die maximale kinetische Energie von jeweils einem der Türflügel 18, 20 bei der Öffnungsfahrt ist hingegen größer als 1,69 Joule.

Damit kann eine konstruktiv vergleichsweise einfache und zuverlässig arbeitende Schiebetüranlage 10 bereitgestellt werden, die die geltenden Sicherheitsanforderungen erfüllt.

## Patentansprüche

1. Schiebetüranlage (10), mit mindestens einem verschiebbaren Türflügel (18, 20), einer Antriebseinheit (26) zum Antrieb des Türflügels (18, 20) und einer Steuerung (28) für die Antriebseinheit (26), wobei der Türflügel (18, 20) mittels der Antriebseinheit (26) im Wege einer Öffnungsfahrt in eine geöffnete Stellung und im Wege einer Schließfahrt in eine geschlossene Stellung verschiebbar ist, **dadurch gekennzeichnet, dass** die Steuerung (28) derart eingerichtet ist, dass die kinetische Energie des Türflügels (18, 20) bei der Schließfahrt maximal 1,69 Joule beträgt, wobei die maximale kinetische Energie des Türflügels (18, 20) bei der Öffnungsfahrt größer als 1,69 Joule ist.

2. Schiebetüranlage (10) nach Anspruch 1, **dadurch gekennzeichnet, dass** die maximale kinetische Energie des Türflügels (18, 20) bei der Schließfahrt zwischen 0,5 Joule und 1,69 Joule beträgt.

3. Schiebetüranlage (10) nach Anspruch 1, **dadurch gekennzeichnet, dass** die maximale kinetische Energie des Türflügels (18, 20) bei der Schließfahrt zwischen 1,0 Joule und 1,69 Joule beträgt.

4. Schiebetüranlage (10) nach einem der voranstehenden Ansprüche, **dadurch gekennzeichnet, dass** als Aktivierungseinrichtung zur Auslösung einer Türflügelbewegung ein mit der Steuerung (28) zusammenwirkender Taster (32) oder/und ein mit der Steuerung (28) zusammenwirkender Bewegungsmelder (36) vorgesehen ist/sind.

5. Schiebetüranlage (10) nach einem der voranstehenden Ansprüche, **dadurch gekennzeichnet, dass** die Schiebetüranlage (10) frei von Sicherheitseinrichtungen ist, die den Türdurchgangsbereich (44) überwachen.

6. Schiebetüranlage (10) nach einem der voranstehenden Ansprüche, **dadurch gekennzeichnet, dass** die Schiebetüranlage (10) als automatische Schiebetüranlage ausgebildet ist.

7. Schiebetüranlage (10) nach einem der voranstehenden Ansprüche, **dadurch gekennzeichnet, dass** die Schiebetüranlage (10) als einflügelige oder zweiflügelige Schiebetüranlage (10) ausgebildet ist oder dass die Schiebetüranlage (10) als Teleskopschiebetüranlage ausgebildet ist.

8. Schiebetüranlage (10) nach einem der voranstehenden Ansprüche, **dadurch gekennzeichnet, dass** die Steuerung (28) derart eingerichtet ist, dass diese bei der Öffnungsfahrt und/oder der Schließfahrt den an der Antriebseinheit (26) anliegenden Motorstrom und/oder den bei der jeweiligen Öffnungsfahrt oder Schließfahrt zurückgelegten Weg überwacht.

9. Verfahren zum Betreiben einer Schiebetüranlage (10), insbesondere einer Schiebetüranlage (10) nach einem der voranstehenden Ansprüche, wobei die Antriebseinheit (26) der Schiebetüranlage (10) mittels einer Steuerung (28) derart angesteuert wird, dass die kinetische Energie des Türflügels (18, 20) bei der Schließfahrt maximal 1,69 Joule beträgt, wobei die maximale kinetische Energie des Türflügels (18, 20) bei der Öffnungsfahrt größer als 1,69 Joule ist.
